# EUROPÄISCHE PATENTSCHRIFT

(11) **EP 2 576 947 B1**
(45) Veröffentlichungstag und Bekanntmachung des Hinweises auf die Patenterteilung: **17.05.2017**
(21) Anmeldenummer: 11721293.6
(22) Anmeldetag: 18.05.2011
(51) Int. Cl.: E05D 11/06, E05D 3/14

(54) **MÖBELSCHARNIER**
FURNITURE HINGE
CHARNIÈRE DE MEUBLE

(30) Priorität: 27.05.2010 DE 102010017121
(43) Veröffentlichungstag der Anmeldung: 10.04.2013
(73) Patentinhaber: Hettich-ONI GmbH & Co. KG, 32602 Vlotho (DE)
(72) Erfinder: SANDER, Felix, 32278 Kirchlengern (DE)
(74) Vertreter: Specht, Peter
(86) Internationale Anmeldenummer: PCT/EP2011/058053
(87) Internationale Veröffentlichungsnummer: WO 2011/147725

(56) Entgegenhaltungen:
- WO-A2-2008/024469
- US-A- 4 184 228
- US-A- 5 035 026

## Beschreibung

Die vorliegende Erfindung betrifft ein Möbelscharnier gemäß dem Oberbegriff des Anspruchs 1.

Möbelscharniere der vorliegenden Art sind an sich bekannt und werden ohne Begrenzung des Öffnungswinkels durch Distanzelemente verwendet, wenn ein behinderungsfreies Öffnen einer Möbeltür in einem herstellerseitig vorbestimmten Winkelbereich ohne weiteres möglich ist. Ein Einsatz mit eingesetztem Distanzelement kommt dann in Betracht, wenn aufgrund der Einbausituation das Öffnen einer Möbeltür in einem bestimmten Winkelbereich nicht möglich oder nicht erwünscht ist und deshalb ein zusätzlicher mechanischer Anschlag, zum Beispiel im Scharniertopf, den herstellerseitig vorbestimmten Öffnungswinkelbereich begrenzen soll.

In funktioneller Hinsicht erfüllen die bekannten Möbelscharniere mit demontierten Distanzelementen die entsprechenden Anforderungen. Nachteilig bei den bekannten Konstruktionen ist, dass zum Einstellen des Möbelscharniers für einen begrenzten Öffnungswinkel je nach gewünschtem Öffnungswinkel zusätzliche unterschiedliche Distanzelemente in dem Möbelscharnier eingebaut werden müssen.

Aus der WO 2008/024469 A2 ist ein Möbelscharnier mit zwei Anschlagteilen bekannt, bei dem eine Schraube zum Einsatz kommt, mit dem der Öffnungswinkel des Möbelscharniers variabel einstellbar ist. Die Schraube ist dabei in einen Traghebel eingeschraubt und drückt mit ihrem Ende gegen einen Führungshebel, so dass der Öffnungswinkel mit der Einschraubtiefe verstellbar ist.

Aufgabe der vorliegenden Erfindung ist es daher, ein Möbelscharnier der gattungsgemäßen Art zu schaffen, bei dem der Öffnungswinkel variabel einstellbar ist.

Diese Aufgabe wird durch ein Möbelscharnier mit den Merkmalen des Anspruchs 1 gelöst.

Erfindungsgemäß ist das Möbelscharnier mit einem Distanzelement bestückt, das als den Öffnungswinkel des Möbelscharniers variabel einstellbarer Begrenzer ausgebildet ist, wobei das Distanzelement auf seiner dem Führungshebel zugewandten Seite mehrere als Berührungsflächen zum Führungshebel ausgebildete Keilflächen mit unterschiedlichen Keilwinkeln aufweist oder auf einer dem Führungshebel abgewandten Seite mit einer Nut, einer Aussparung oder einer Durchbrechung zur Aufnahme eines Werkzeuges ausgebildet ist, mit dem das Distanzelement so einstellbar ist, dass eine der Keilflächen mit einem bestimmten Keilwinkel dem Führungshebel zugewandt ist. Mit einem derart ausgebildeten Distanzelement ist ein zeitaufwendiges Austauschen eines ersten Distanzelements durch ein zweites Distanzelement zur Veränderung des Öffnungswinkels des Möbelscharniers nicht mehr notwendig.

Außerdem kann dadurch die Lagerhaltung verschiedener Distanzelemente zur Begrenzung des Öffnungswinkels des Möbelscharniers bei unterschiedlichen Öffnungswinkeln vermieden werden. Es braucht nur noch ein Distanzelement hergestellt werden, mit dem das Möbelscharnier für unterschiedliche Öffnungswinkel bestückt werden kann. Die gewünschte Begrenzung des Öffnungswinkels kann beim Möbelaufbau ohne Vorhaftung weitere Distanzstücke einfach durch Einstellung am Möbelscharnier erfolgen.

Das Distanzelement kann dabei so gestaltet sein, dass die Einstellung zur Begrenzung des Öffnungswinkels stetig vom maximalen herstellerseitig vorbestimmten Öffnungswinkelbereich bis zum gewünschten Öffnungswinkelbereich beschränkt werden kann.

Die Anordnung des Distanzelementes am Traghebel an der dem Führungshebel zugewandten Seite ermöglicht eine stabile Lage und eine Ausbildung mit großen Anschlagsflächen.

Das mit als Berührungsflächen zum Führungshebel ausgebildeten Keilflächen mit unterschiedlichen Keilwinkeln ausgebildete Distanzelement ist einfach herstellbar und dauerhaft nutzbar.

Das mit auf einer dem Führungshebel abgewandten Seite mit einer Nut, einer Aussparung oder einer Durchbrechung zur Aufnahme eines Werkzeuges ausgebildete Distanzelement, das so einstellbar ist, dass eine der Keilflächen mit einem bestimmten Keilwinkel dem Führungshebel zugewandt ist, ist in einfacher Weise, beispielsweise mit einem Schraubendreher, verstellbar. Vorteilhafte Ausführungsvarianten sind Gegenstand der Unteransprüche.

Das Distanzelement ist an dem Traghebel festgelegt. Der Traghebel weist dabei insbesondere eine Öffnung auf, über die die Nut des Distanzelementes zugänglich ist. Auf diese Weise lässt sich das Distanzelement in einfachster Weise einstellen.

Gemäß einer weiteren bevorzugten Ausführungsvariante steht aus der dem Führungshebel abgewandten Seite des Distanzelementes eine der Anzahl der Keilflächen entsprechende Zahl von an dem Traghebel verrastbaren, vorzugsweise als Rastnocken ausgebildeten, Rastelementen hervor. Dadurch lässt sich der Öffnungswinkel des Möbelscharniers spürbar auf eine nächste Winkelposition einstellen.

An dem Distanzelement ist gemäß einer weiteren Ausführungsvariante mindestens eine Markierung zur Anzeige des eingestellten Öffnungswinkels vorgesehen. Mit einer solchen Kennzeichnung, beispielsweise in Gestalt von sichtbaren Farbpunkten o. ä. Markierungen, kann diese über den eingestellten Winkel des Möbelscharniers Auskunft geben.

Nachfolgend werden Ausführungsbeispiele der Erfindung anhand der beiliegenden Zeichnungen näher erläutert. Es zeigen:
- Figur 1: eine perspektivische Darstellung einer Ausführungsvariante eines erfindungsgemäßen Möbelscharniers,
- Figur 2: eine Ausschnittsvergrößerung des mit römisch II bezeichneten Bereiches des Möbelscharniers aus Figur 1,
- Figur 3: eine perspektivische Ansicht einer Ausführungsvariante eines erfindungsgemäßen Traghebels mit integriertem Distanzelement,
- Figur 4: eine perspektivische Ansicht einer Ausführungsvariante eines erfindungsgemäßen Distanzelements,
- Figur 5: eine Ausschnittsvergrößerung des mit römisch V bezeichneten Bereichs des Distanzelements aus Figur 4,
- Figuren 6a-c: Seitenschnittansichten des Distanzelementes aus Figur 4 in unterschiedlich verdrehten Positionen,
- Figur 7: eine perspektivische Darstellung eines Ausschnitts des Möbelscharniers aus Figur 1,
- Figuren 8a-c: unterschiedliche Darstellungen des Möbelscharniers mit für einen vorbestimmten Öffnungswinkel eingestelltem Distanzelement,
- Figuren 9a-c: unterschiedliche Darstellungen des Möbelscharniers mit für einen anderen Öffnungswinkel eingestelltem Distanzelement,
- Figuren 10a-c: unterschiedliche Darstellungen des Möbelscharniers mit auf einen dritten Öffnungswinkel eingestelltem Distanzelement.
- Figur 11: eine perspektivische Darstellung eines Traghebels des erfindungsgemäßen Möbelscharniers mit Blick auf die dem Führungshebel abgewandte Seite.
- Figur 12: eine Ausschnittsvergrößerung des mit römisch XII bezeichneten Bereiches des Traghebels aus Figur 11,
- Figur 13: eine perspektivische Darstellung eines Traghebels des erfindungsgemäßen Möbelscharniers mit Blick auf die dem Führungshebel zugewandte Seite,
- Figur 14: eine Ausschnittsvergrößerung des mit römisch XIV bezeichneten Bereiches des Traghebels aus Figur 13,

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Möbelscharniers und anderer Teile. Diese Begriffe sind nicht einschränkend zu verstehen, das heißt, durch verschiedene Arbeitsstellungen oder die spiegelsymmetrische Auslegung oder dergleichen können sich diese Bezüge ändern.

In Figur 1 ist mit dem Bezugszeichen 1 insgesarnt ein Möbelscharnier mit einem türseitigen ersten Anschlagteil 2 und einem wandseitigen zweiten Anschlagteil 3 bezeichnet, bei dem die Anschlagteile 2 und 3 durch einen Traghebel 4 und einen Führungshebel 5 schwenkbar, bevorzugt viergelenkartig, miteinander verbunden sind. Zur besseren Erkennbarkeit der des Traghebels 4 und des Führungshebels 5 ist das erste Anschlagteil 2 halbseitig geschnitten dargestellt.

Das erste Anschlagteil 2 ist in bekannter Weise topfartig ausgebildet und dient zur Festlegung an einer (nicht gezeigten) Möbeltür. Das zweite Anschlagteil 3 kann in an sich bekannter Weise an einer Wand eines Möbels befestigt werden.

Der Öffnungswinkel des Möbelscharniers 1 ist durch ein Distanzelement 6 auf einen vorbestimmten Winkel α, β, γ reduzierbar. Das Distanzelement 6 ist zwischen dem Traghebel 4 und dem Führungshebel 5 angeordnet. Wie in den Figuren 2 und 3 gezeigt ist, ist das Distanzelement 6 am Grund einer zum Führungshebel 5 gerichteten Verprägung 42 in einer kreisförmigen Öffnung 49 des Traghebels 4 drehbar angeordnet.

Das Distanzelement 6 ist bevorzugt verliersicher an dem Traghebel 4 angeordnet, bevorzugt ist das Zylinderstück 62 im Sinne einer losen Nietung genietet oder getaumelt.

Wie in den Figuren 4 bis 6 zu erkennen ist, weist das Distanzelement 6 auf seiner dem Führungshebel 5 zugewandten Seite mehrere als Berührungsflächen zum Führungshebel 5 ausgebildete Keilflächen 64, 65, 66 mit unterschiedlichen Keilwinkeln auf. Auf der den Führungshebel 5 abgewandten Seite weist das Distanzelement 6 im Zylinderstück 62 eine Nut 63, Aussparung oder Durchbrechung zur Aufnahme eines Werkzeuges, insbesondere eines Schraubendrehers, auf, mit dem das Distanzelement 6 verdreht werden kann, um eine gewünschte Öffnungswinkelbegrenzung des Möbelscharniers 1 durch Ausrichten eine der Keilflächen 64, 65, 66 als Berührungsflächen zum Führungshebel 5 auszuwählen. Bei entsprechender Gestaltung ist auch eine werkzeuglose Betätigungsmöglichkeit denkbar.

Die Nut 63 ist bei der in den Figuren gezeigten Ausführungsvariante des Distanzelements 6 in einem aus der den Führungshebel 5 abgewandten Seite des Distanzelementes 6 hervorstehenden Zylinderstück 62 ausgebildet. Dieses Zylinderstück 62 ragt im eingebauten Zustand in die Verprägung 42 durch die Öffnung 49 des Traghebels 4, so dass die Nut 63 in einfacher Weise zur Einstellung des maximalen Öffnungswinkels α, β, γ am Möbelscharnier 1 im Öffnungszustand zugänglich ist, da der Traghebel 4 dann aus dem topfartig ausgebildeten Anschlagteil 2 herausgeschwenkt ist.

Die in den Figuren 4 bis 6 gezeigte Ausführungsvariante des Distanzelementes 6 ist mit drei Keilflächen mit unterschiedlichen Keilwinkeln α, β, γ ausgebildet. Eine Ausführungsvariante mit nur zwei oder mehr als drei Keilflächen mit unterschiedlichen Keilwinkeln oder sogar nur einer Berührungsfläche mit einem kontinuierlich ansteigenden Verlauf, die um die Drehachse des Distanzelementes zumindest teilweise gewunden ist, ist ebenfalls denkbar.

Wie in den Figuren 4 bis 6 des Weiteren gut zu erkennen ist, stehen aus der dem Führungshebel 5 abgewandten Seite 61 des Distanzelementes 6 zwei diametral angeordnete Rastelemente 67, die vorzugsweise als beidseitig mit gleicher Schräge ausgebildete Rastnocken gestaltet sind, hervor. Die Rastelemente greifen an der zum Führungshebel 5 zugewandten Seite in korrespondierende Freimachungen 68 am Traghebel 4 ein, die vorzugsweise als Vertiefungen mit keilartigem Querschnitt ausgeführt sind, ein. Wie in den Figuren 11 bis 14 zu erkennen ist, sind die Freimachungen 68 um die Öffnung 49 strahlenartig im Winkel derart angeordnet, dass beim Eingriff der Rastelemente 67 die Keilflächen 64, 65,66 so ausgerichtet sind, dass der Führungshebel mit seiner dem Traghebel zugewandten Seite je nach gewünschtem maximalen Öffnungswinkels α, β, γ bei der Öffnungswinkelbegrenzung an der ausgewählten Keilfläche 64 oder 65 oder 66 großflächig (nahezu plan) anschlägt. Durch den großflächigen Anschlag ist eine genaue Einhaltung der Öffnungswinkelbegrenzung über eine lange Lebensdauer gegeben.

Über diese Rastelemente 67 lässt sich das Distanzelement 6 spürbar von einer Winkelposition auf eine nächste Winkelposition einstellen. Es ist auch denkbar, die hier als Rastnocken ausgebildeten zwei Rastelemente 67 umfänglich mehrfach, entsprechend korrespondierend zur Anordnung der Keilflächen 64, 65, 66, um das Zylinderstück 62 auf der den Führungshebel 5 abgewandten Seite 61 des Distanzelementes 6 anzuordnen. Die Freimachungen 68 an der zum Führungshebel 5 zugewandten Seite des Traghebels 4 sind dann natürlich nur zweifach erforderlich.

Die Figuren 6a bis 6c zeigen das Distanzelement 6 aus unterschiedlichen Perspektiven zur Darstellung der unterschiedlich geformten Keilflächen 64, 65, 66.

Der Traghebel 4 besteht im Wesentlichen aus dem Grundkörper 41 mit der darin etwa zentral angeordneten Verprägung 42, durch die das Zylinderstück 62 des Distanzelementes 6 hindurchragt. Die Verprägung 42 ist an ihrem dem türseitigen ersten Anschlagteil 2 zugewandten Ende teilkreisförmig ausgebildet und nimmt das Distanzelement 6 drehbar umfänglich auf. Von dem Grundkörper 41 des Traghebels 4 sind seitliche umgebogene Wangen 47, 48 angeordnet, die jeweilige Öffnungen 44, 45 zur verschwenkbaren Befestigung des Traghebels an Drehachsen 7, 8 aufweisen. An einer dem türseitigen ersten Anschlagteil 2 zugewandten Stirnfläche des Traghebeis 4 ist eine der Kontur der Drehachse 7 folgende Zunge 46 angeformt.

Der Grundkörper 41 ist in einer bevorzugten Ausführungsvariante mit um die Verprägung 42 herum angeordneten Positionsanzeigemarkierungen 43 ausgebildet, durch die die gewählte Einstellung des Öffnungswinkels des Distanzelementes 6, z.B. durch die Lage der Nut 63, erkennbar ist.

Das Distanzelement 6 ist vorzugsweise einstückig ausgebildet und ist bevorzugt aus einem Metall hergestellt.

In den Figuren 8a, b, c bis 10a, b, c ist das Möbelscharnier 1 in unterschiedlichen Ansichten mit unterschiedlich eingestelltem Distanzelement 6 gezeigt.

Dabei zeigen die Figuren 8a bis c eine Einstellung des Distanzelementes 6, bei dem das Möbelscharniere 1 auf einen ersten relativ kleinen Öffnungswinkel α eingestellt ist, bei dem die Keilfläche 65 des Distanzelementes 6 mit dem Führungshebel 5 beim Öffnen des Möbelscharniers 1 in Anschlag kommt.

Bei den in den Figuren 9a bis c gezeigten Darstellungen ist das Distanzelement 6 auf einen Winkel β eingestellt, wobei die Keilfläche 66 beim Öffnen des Möbelscharniers 1 mit dem Führungshebel 5 in Anschlag kommt.

Schließlich ist in den Figuren 10a bis c eine Einstellung des Möbelscharniers gezeigt, bei der sich das Möbelscharnier auf einen größtmöglichen Winkel γ öffnen lässt, wobei die Keilfläche 64 beim Öffnen des Möbelscharniers 1 mit dem Führungshebel 5 in Berührung kommt.

Die Begrenzung dieses öffnungswinkels kann vorzugsweise bis auf einen Öffnungswinkel von ca. 80° erfolgen. Die weiteste Offenstellung des Öffnungswinkels beträgt vorzugsweise etwa 107°. Andere maximale und minimale Offenstellungen des Öffnungswinkels sind jedoch ebenfalls denkbar.

### Bezugszeichenliste

- 1: Möbelscharnier
- 2: Anschlagteil
- 3: Anschlagteil
- 4: Traghebel
- 5: Führungshebel
- 6: Distanzelement
- 7: Drehachse
- 8: Drehachse
- 41: Grundkörper
- 42: Verprägung
- 43: Öffnung
- 44: Öffnung
- 45: Öffnung
- 46: Zunge
- 47: Seitenwange
- 48: Seitenwange
- 49: Öffnung
- 61: Seite
- 62: Zylinderstück
- 63: Nut
- 64: Keilfläche
- 65: Keilfläche
- 66: Keilfläche
- 67: Rastelement
- 68: Freimachung
- α: Öffnungswinkel
- β: Öffnungswinkel
- γ: Öffnungswinkel

## Patentansprüche

1. Möbelscharnier (1) mit einem türseitigen, ersten Anschlagteil (2) und einem wandseitigen, zweiten Anschlagteil (3), welche durch einen Traghebel (4) und einen Führungshebel (5) verschwenkbar miteinander verbunden sind, wobei zwischen den beiden Hebeln (4, 5) ein Distanzelement (6) zur Begrenzung des Öffnungswinkels des Möbelscharniers (1) angeordnet ist, wobei das Distanzelement (6) am Traghebel (4) angeordnet ist und als den Öffnungswinkel (α, β, γ) des Möbelscharniers (1) variabel einstellbarer Begrenzer ausgebildet ist, **dadurch gekennzeichnet, dass** das Distanzelement (6) auf seiner dem Führungshebel (5) zugewandten Seite mehrere als Berührungsflächen zum Führungshebel (5) ausgebildete Keilflächen (64, 65, 66) mit unterschiedlichen Keilwinkeln oder eine Berührungsfläche mit einer kontinuierlich ansteigenden Berührungsfläche, die zumindest teilweise um die Drehachse gewunden ist, aufweist.

2. Möbelscharnier nach Anspruch 1, **dadurch gekennzeichnet, dass** das Distanzelement (6) auf einer dem Führungshebel (5) abgewandten Seite eine Nut (63), eine Aussparung oder eine Durchbrechung zur Aufnahme eines Werkzeuges aufweist, mit dem das Distanzelement (6) so einstellbar ist, dass eine der Keilflächen (64, 65, 66) dem Führungshebel (5) zugewandt ist.

3. Möbelscharnier nach Anspruch 2, **dadurch gekennzeichnet, dass** die Nut (63) in einem aus der dem Führungshebel (5) abgewandten Seite des Distanzelementes (6) hervor stehenden Zylinderstück (62) ausgebildet ist.

4. Möbelscharnier nach einem der vorhergehenden Ansprüche, **dadurch gekennzeichnet, dass** das Distanzelement (6) drehbar an dem Traghebel (4) festgelegt ist.

5. Möbelscharnier nach Anspruch 4, **dadurch gekennzeichnet, dass** der Traghebel (4) eine Verprägung (42) mit einer Öffnung (49) aufweist, über die die Nut (63) des Distanzelementes (6) zugänglich ist.

6. Möbelscharnier nach Anspruch 5, **dadurch gekennzeichnet, dass** das Zylinderstück (62) in die Verprägung (42) des Traghebels (4) hinein ragt.

7. Möbelscharnier nach einem der vorhergehenden Ansprüche, **dadurch gekennzeichnet, dass** aus der dem Führungshebel (5) abgewandten Seite des Distanzelementes (6) eine der Anzahl der Keilflächen (64, 65, 66) entsprechende Zahl von an dem Traghebel (4) verrastbaren, vorzugsweise als Rastnocken ausgebildeten Rastelementen (67) hervorsteht.

8. Möbelscharnier nach Anspruch 7, **dadurch gekennzeichnet, dass** an dem Distanzelement (6) mindestens eine Markierung zur Anzeige des eingestellten Öffnungswinkels (α, β, γ) vorgesehen ist.

9. Möbelscharnier nach einem der vorhergehenden Ansprüche, **dadurch gekennzeichnet, dass** das Distanzelement (6) einstückig ausgebildet ist.

10. Möbelscharnier nach einem der vorhergehenden Ansprüche, **dadurch gekennzeichnet, dass** das Distanzelement (6) aus Metall hergestellt ist.

## Claims

1. A furniture hinge (1), comprising a first stop part (2) on the door side and a second stop part (3) on the wall side, which are pivotably connected to each other by means of a support lever (4) and a guide lever (5), wherein a spacer element (6) is arranged between the two levers (4, 5) for limiting the opening angle of the furniture hinge (1), wherein the spacer element (6) is arranged on the support lever (4) and is formed as a variably adjustable limiter of the opening angle (α, β, γ) of the furniture hinge (1), **characterized in that** the spacer element (6), on its side facing the guide lever (5), comprises several wedge surfaces (64, 65, 66) formed as contact surfaces to the guide lever (5) and having different wedge angles or a contact surface with a continuously rising contact surface, which is wound at least partly around the rotational axis.

2. A furniture hinge according to claim 1, **characterized in that** the spacer element (6), on a side facing away from the guide lever (5), comprises a groove (63), a recess or a breakthrough for accommodating a tool, with which the spacer element (6) is adjustable in such a way that one of the wedge surfaces (64, 65, 66) faces the guide lever (5).

3. A furniture hinge according to claim 2, **characterized in that** the groove (63) is formed in a cylinder piece (62) protruding from the side of the spacer element (6) facing away from the guide lever (5).

4. A furniture hinge according to one of the preceding claims, **characterized in that** the spacer element (6) is rotatably fastened to the support lever (4).

5. A furniture hinge according to claim 4, **characterized in that** the support lever (4) comprises an embossed portion (42) with an opening (49), via which the groove (63) of the spacer element (6) is accessible.

6. A furniture hinge according to claim 5, **characterized in that** the cylinder piece (62) protrudes into the embossed portion (42) of the support lever (4).

7. A furniture hinge according to one of the preceding claims, **characterized in that** a number of the latching elements (67) which corresponds to the number of the wedge surfaces (64, 65, 66) protrudes from the side of the spacer element (6) facing away from the guide lever (5), said latching elements being latchable on the support lever (4) and being preferably formed as detent cams.

8. A furniture hinge according to claim 7, **characterized in that** at least one marking for indicating the adjusted opening angle (α, β, γ) is provided on the spacer element (6).

9. A furniture hinge according to one of the preceding claims, **characterized in that** the spacer element (6) is formed in an integral manner.

10. A furniture hinge according to one of the preceding claims, **characterized in that** the spacer element (6) is made of metal.

## Revendications

1. Charnière de meuble (1) avec une première partie de butée (2) du côté de la porte et une deuxième partie de butée (3) du côté de la paroi, qui sont reliées entre elles de façon pivotante par un levier portant (4) et un levier de guidage (5), un élément d'écartement (6) étant disposé entre les deux leviers (4, 5) pour limiter l'angle d'ouverture de la charnière de meuble (1), l'élément d'écartement (6) étant disposé sur le levier portant (4) et étant conformé comme un élément limiteur pouvant régler de façon variable l'angle d'ouverture (α, β, γ) de la charnière de meuble (1), **caractérisée en ce que** l'élément d'écartement (6) présente, sur son côté tourné vers le levier de guidage (5), plusieurs surfaces de coin (64, 65, 66) avec des angles de coin continus conçues comme des surfaces de contact avec le levier de guidage ou une surface de contact avec une surface de contact qui monte de façon continue et s'enroule en partie autour de l'axe de rotation.

2. Charnière de meuble selon la revendication 1, **caractérisée en ce que** l'élément d'écartement (6) présente sur une face tournée à l'opposé du levier de guidage (5) une rainure (63), une découpe ou une traversée pour recevoir un outil avec lequel l'élément d'écartement (6) peut être réglé de telle façon qu'une des surfaces de coin (64, 65, 66) soit tournée vers le levier de guidage (5).

3. Charnière de meuble selon la revendication 2, **caractérisée en ce que** la gorge (63) est formée dans une pièce cylindrique (62) dépassant d'un côté de l'élément d'écartement (6) tourné à l'opposé du levier de guidage (5).

4. Charnière de meuble selon l'une des revendications précédentes, **caractérisée en ce que** l'élément d'écartement (6) est fixé de façon rotative sur le levier portant (4).

5. Charnière de meuble selon la revendication 4, **caractérisée en ce que** le levier portant (4) présente une gravure (42) avec une ouverture (49) par laquelle la gorge (63) de l'élément d'écartement (6) est accessible.

6. Charnière de meuble selon la revendication 5, **caractérisée en ce que** la pièce cylindrique (62) dépasse dans la gravure (42) du levier portant (4).

7. Charnière de meuble selon l'une des revendications précédentes, **caractérisée en ce qu'**un nombre d'éléments d'enclenchement (67) correspondant au nombre des surfaces de coin (64, 65, 66), pouvant s'enclencher sur le levier portant (4) et conçus de préférence comme des cames d'enclenchement, dépasse de la face de l'élément d'écartement (6) tournée à l'opposé du levier de guidage (5).

8. Charnière de meuble selon la revendication 7, **caractérisée en ce qu'**au moins un marquage est prévu sur l'élément d'écartement (6) pour indiquer l'angle d'ouverture (α, β, γ) réglé.

9. Charnière de meuble selon l'une des revendications précédentes, **caractérisée en ce que** l'élément d'écartement (6) est formé d'une seule pièce.

10. Charnière de meuble selon l'une des revendications précédentes, **caractérisée en ce que** l'élément d'écartement (6) est fait de métal.
